# EUROPÄISCHE PATENTSCHRIFT

(11) **EP 0 252 213 B1**
(45) Veröffentlichungstag und Bekanntmachung des Hinweises auf die Patenterteilung: **01.09.1993**
(21) Anmeldenummer: 87103229.8
(22) Anmeldetag: 06.03.1987
(51) Int. Cl.: A46D 1/08

(54) **Verfahren und Vorrichtung zum Herstellen von Borstenbündeln**
Method and device for making bundles of bristles
Procédé et appareil pour fabriquer des faisceaux de soies de brosses

(30) Priorität: 21.05.1986 DE 3616976
(43) Veröffentlichungstag der Anmeldung: 13.01.1988
(73) Patentinhaber: Blankschein, Werner, D-81245 München (DE); CROWN ARTIST BRUSH LIMITED, GB-Harrow Middlesex (GB)
(72) Erfinder: Blankschein, Werner, D-8000 München 60 (DE)
(74) Vertreter: Powell, Timothy John

(56) Entgegenhaltungen:
- DE-B- 2 152 290
- DE-B- 2 646 048
- US-A- 3 136 582

## Beschreibung

Die Erfindung betrifft ein Verfahren zum Herstellen von Pinsel- und Bürstenbündeln aus in Bundform gefaßtem künstlichem oder natürlichem Besteckungsmaterial gemäß dem Oberbegriff des Patentanspruches 1.

Aus der DE-PS 21 52 290 ist ein Verfahren und eine Vorrichtung bekannt, bei dem ein Bund Haare oder Borsten mit dem wurzelseitigen Ende unter Einwirkung von Schwingungen bzw. Vibrationen in eine perforierte Lochplatte eingebracht wird und anschließend eine der Lochplatte entsprechende Stiftenplatte, deren Stifte der gewünschten Kontur der Bündel entsprechen, von unten her wurzelseitig in die Lochplatte eingeschoben wird. Das Einschieben der Stiftenplatte erfolgt ebenfalls unter Einwirkung von Schwingungen bzw. Vibrationen. Die so geformten Bündel werden anschließend wurzelseitig mit einem flüssigen Bindemittel versehen und nach dem Erhärten der Bindemittelschicht werden die einzelnen Bündel mittels einer entsprechenden Ausstoßerplatte gruppenweise nacheinander ausgestoßen. Dieses Verfahren und diese Vorrichtung versagen jedoch beim Herstellen von Bündeln aus künstlichem Besteckungsmaterial einerseits und Herstellen von Bündeln aus natürlichem Besteckungsmaterial andererseits, wenn eine bestimmte Menge Besteckungsmaterial je Bündel unterschritten wird. Naturhaare weisen an ihren Außenseiten regelmäßig angeordnete, kleine federnde Lappen auf, die bei eng aneinanderliegenden Haaren bewirken, daß sich diese gegenseitig federnd abstoßen und auch sich gegenseitig in bestimmtem Maße verhaken. Diese Wirkung wird im eingangs erläuterten Verfahren derart ausgenutzt, daß die einzelnen Haare eines in einem Haarhalter eingebrachten Haarbundes - trotz der unterschiedlichen Fläche des Durchbruches des Haarhalters und der Summe der Flächen der Löcher der Lochplatte, verursacht durch die Flächen der Wandungen zwischen den Löchern der perforierten Lochplatte - senkrecht in diesem Haarhalter stehen, obwohl kleine Zwischenräume zwischen den einzelnen Haaren vorhanden sind. Auch konnte aufgrund dieser Wirkung die Haarmenge trotz Einsatz derselben Vorrichtung, d. h. Anzahl und Durchmesser der Bündel sind gleich, in bestimmten Grenzen variiert werden. Bei Unterschreiten dieser Haarmengengrenze neigen sich die Haare zur Seite, wodurch eine gleichmäßige Verteilung der Haare und ein Einschwingen der Haare in die Löcher der Lochplatte nicht mehr möglich ist. Die Außenseiten künstlichen Besteckungsmaterials bzw. künstlicher Haare sind glatt und weisen keine federnde Lappen auf, wodurch die federnde abstoßende Wirkung fehlt. Dies bedeutet, daß sich nach Einbringung eines Bundes künstlichen Besteckungsmaterials in den Haarhalter die einzelnen Haare regellos nach verschiedenen Richtungen neigen würden, da die kleinen Zwischenräume zwischen den einzelnen Haaren nicht mehr ausgefüllt werden können. Besonders nachteilig wirkt sich die fehlende abstoßende federnde Wirkung bei konisch geformten künstlichen Haaren aus. Hierbei vergrößern sich die bereits wurzelseitig vorhandenen Zwischenräume kontinuierlich bis zu den Haarspitzen, wodurch sich das regellose Umkippen der künstlichen Haare noch verstärkt.

Dadurch, daß die Kontur der Bündel im wesentlichen durch Einschieben einer mit entsprechend geformten Stiften versehenen Stiftenplatte erzeugt wird, treten bei Verwendung unterschiedlich langer Haare - bei natürlichen Haaren häufig vorkommend - starke Formschwankungen auf.

Der Erfindung liegt daher die Aufgabe zugrunde, ein Verfahren anzugeben, mit der Pinsel- und Bürstenbündel aus künstlichem oder natürlichem Besteckungsmaterial so herstellbar sind, daß die Haarmenge je Bündel in möglichst weiten Grenzen variierbar und dosierbar ist und daß die einzelnen Bündel gleichmäßig geformt sind bzw. keine Formschwankungen aufweisen.

Die Aufgabe der Erfindung wird ausgehend von dem eingangs definierten Verfahren durch die kennzeichnenden Merkmale des Patentanspruches 1 gelöst.

Gemäß Anspruch 2 ist die Form der Stütznadeln an die jeweilige Form angepaßt. Dies stellt eine besonders vorteilhafte Ausgestaltung des erfindungsgemäßen Verfahrens dar, da mittels dieser Maßnahme die Haarmenge je Haarbündel besonders fein dosiert bzw. variiert werden kann.

Die in Anspruch 3 definierte Vorrichtung stellt eine besonders vorteilhafte apparative Realisierungsmöglichkeit des erfindungsgemäßen Verfahrens dar.

Der Vorteil des erfindungsgemäßen Verfahrens bzw. dieser Vorrichtung liegt insbesondere darin, daß die in den Bund künstlichen Besteckungsmaterial eindringenden Stütznadeln die kleinen Zwischenräume zwischen den einzelnen künstlichen Haaren ausfüllen und den Bund bzw. die einzelnen künstlichen Haare stützen, wodurch das Besteckungsmaterial senkrecht im Besteckungsmaterialhalter gehalten und somit das Einbringen und das gleichmäßige Verteilen des Besteckungsmaterials unter Einwirkung von Schwingungen ermöglicht wird. Die angestrebte Variierbarkeit bzw. Dosierbarkeit der Haarmenge in weiten Grenzen wird insbesondere durch die Auswahl der Stütznadeln hinsichtlich Anzahl, Form, Stärke und Länge erreicht. Dabei soll bei Herstellen von Bündeln aus künstlichem Besteckungsmaterial die Summe der Stirnflächen der Stütznadeln zumindest der Summe der Fläche der Wandungen zwischen den Löchern der Lochplatte entsprechen, um die durch die Wandungen im Besteckungsmaterial entstandenen Zwischenräume auszufüllen. Die Durchmesser der Stütznadeln sind zu vergrößern beim Einsatz konisch oder beliebig geformten Besteckungsmaterials, wobei jedoch die Eindringtiefe und die Form der Stütznadeln zu beachten sind. Auch kann die Besteckungsmaterialmenge verringert werden, wobei dann die Anzahl der Stütznadeln oder die Stärke der Stütznadeln zu vergrößern ist. Generell ist dabei zu beachten, daß die Summe der Stirnflächen aller Stütznadeln und die Summe der Fläche der Stirnflächen des Besteckungsmaterials gleich der Fläche der Öffnung des Besteckungsmaterialhalter, gemessen im Bereich der zum Bund gerichteten Nadelenden, sein soll. Bei geformten Stütznadeln, z. B. konisch oder keulenförmig, sollten diese Bedingungen zumindest an einer Stelle - vorteilhaft im Spitzenbereich der Stütznadeln - in der Öffnung des Besteckungsmaterialhalters erfüllt sein, um das Stützen des Besteckungsmaterials zu gewährleisten. Auch bei Verwendung von natürlichem Besteckungsmaterial ist das erfindungsgemäße Verfahren vorteilhaft anzuwenden, da die Besteckungsmaterialmenge je Bündel in wesentlich größeren Grenzen als bei dem bekannten Verfahren varriert und feiner dosiert werden kann. Dies wird wiederum durch Variieren der im Besteckungsmaterial angeordneten Stütznadeln hinsichtlich Anzahl, Form, Länge und Stärke erreicht, wobei aufgrund der uneinheitlichen Wirkung der federnden Lappen an den Haaren unterschiedlicher Besteckungsmaterialien die Anzahl und Dimensionen der Stütznadeln empirisch zu ermitteln sind.

In den Weiterbildungen nach den Ansprüchen 4 bis 9 kann der Besteckungsmaterialhalter einstückig - z. B. für Massenproduktionen sinnvoll - oder aus mehreren untereinander austauschbaren Komponenten, wie Grundplatte, Nadelplatte, Bestückungseinrichtung, Abstandselemente - z. B. bei Herstellen kleiner Anzahl von Bündeln - zusammengesetzt sein.

Ein weiterer Vorteil des erfindungsgemäßen Verfahrens besteht darin, daß die Konturschwankungen der aus beliebigem Besteckungsmaterial hergestellten Bündel trotz unterschiedlicher Längen des Besteckungsmaterials vermieden werden und basierend auf dem eingangs erläuterten Verfahren dieses in optimaler Weise weitergebildet wird. Dies wird dadurch erreicht, daß die Formgebung direkt an den Spitzen des Besteckungsmaterials - siehe Ansprüche 13 bis 17 - für mehrere Bündel gleichzeitig erfolgt und aufgrund des während der Formgebung vergrößerten Verteilungsraumes - das bedeutet größere Beweglichkeit des Besteckungsmaterials - der Formgebungsvorgang wesentlich präziser und schneller ablaufen kann.

Das erfindungsgemäße Verfahren ist außerdem für die Herstellung beliebig geformter Bündel - z. B. Bündel für flach- oder ovalgeformte Bündel - anwendbar. Hierbei müssen die Löcher der Lochplatte sowie die Öffnung des Besteckungsmaterialhalters und die Formbüchsen der Formeinrichtung entsprechend geformt werden und die Länge, Form, Stärke und Anzahl der Stütznadeln angepaßt sowie entsprechend angeordnet werden.

Eine Weiterbildung der Erfindung nach Anspruch 18 sieht zum Betreiben der Vorrichtung eine möglichst großflächige elektrische Erdung der Vorrichtung vor, wodurch statische Aufladungen des Besteckungsmaterials und damit ein den Verteilungs-, Unterteilungs- und Formgebungsvorgang behinderndes Anziehen bzw. Haften des Besteckungsmaterials untereinander während des Herstellprozesses reduziert werden.

Nachfolgend wird ein Ausführungsbeispiel der Erfindung anhand schematischer Zeichnungen beschrieben. Dabei zeigen
- Fig. 1: einen vertikalen Längsschnitt durch ein Ausführungsbeispiel der Vorrichtung zum Einbringen und zum Aufteilen in Bündeln eines aus beliebigem Besteckungsmaterial bestehenden Bundes,
- Fig. 2: eine Draufsicht auf die Vorrichtung nach Fig. 1,
- Fig. 3: einen vertikalen Längsschnitt durch ein Ausführungsbeispiel der Vorrichtung zum Formen bzw. Konturgeben der einzelnen, aus beliebigem Besteckungsmaterial bestehenden Bündel und
- Fig. 4: eine Draufsicht auf die Vorrichtung nach Fig. 3.

Fig. 1 zeigt eine Grundplatte 1, auf der senkrecht Stütznadeln 2 mit entsprechender Stärke befestigt sind. Die Stütznadeln 2 treten durch die in einer Nadelplatte 3 entsprechend angeordnete Öffnungen, wobei die Stütznadeln 2 in den Öffnungen axial bewegbar sind. Die Grundplatte 1 taucht während des Einschiebens der Stütznadeln 2 in die Öffnungen der Nadelplatte 3 in eine hierfür vorgesehene und formschlüssige Ausnehmung an der Unterseite der Nadelplatte 3 ein. Die Grundplatte 1 bleibt in axialen Richtungen A innerhalb der durch die Tiefe der Ausnehmung bestimmten Grenzen bewegbar, wodurch sich die über die Nadelplatte 3 herausragende Länge L der Stütznadeln 2 entsprechend variieren läßt. Auf der mit Öffnungen versehenen Außenseite der Nadelplatte 3 sind in den Randbereichen Führungsbolzen 4 angeordnet. Auf diese Führungsbolzen 4 ist jeweils ein eine entsprechende Höhe H aufweisendes Abstandsrohr 5 bis die Nadelplatte 3 berührend aufgeschoben. Ebenfalls auf die Führungsbolzen 4 ist über entsprechend angeordneten Löchern ein Bestückungsring 6 aufgeschoben. Der Bestückungsring 6 weist in axialer Richtung einen durchgehenden Durchbruch auf, dessen Seitenflächen 7 entsprechend der Form der Außenflächen der herzustellenden Bündeln geformt sind. Die Stütznadeln 2 tauchen während des Aufschiebevorganges, abgestimmt auf die Art und Menge des Besteckungsmaterials 8, in den Durchbruch des Bestückungsringes 6 ein. In den Durchbruch des Bestückungsringes 6 wird ein Bund Besteckungsmaterial 8 eingebracht, wobei die mit einer Klebeschicht zu versehenden Enden des Besteckungsmaterials 8 nach oben gerichtet sind. Unter Einwirkung von Schwingungen - der mit der Anordnung in Wirkverbindung bringbare Schwingungsgeber ist nicht dargestellt - wird das Besteckungsmaterial 8 innerhalb des Durchbruches des Bestückungsringes 6 gleichmäßig verteilt. Anschließend wird ebenfalls unter Einwirkung von Schwingungen eine perforierte Lochplatte 9 über entsprechend angeordnete Löcher und über die Führungsbolzen 4 auf den Bestückungsring 6 abgesenkt. Hierbei wird das über den Bestückungsring 6 hervorragende Besteckungsmaterial 8 in die Löcher der Lochplatte 9 eingeführt und dadurch in eine durch die Anzahl der Löcher vorgegebene Zahl von Bündeln unterteilt. Die Länge L und die Stärke S der Stütznadeln 2 sowie die Höhe H der Abstandsrohre 5 müssen auf Länge, Form und Menge des Besteckungsmaterials 8 abgestimmt sein, wobei darauf zu achten ist, daß die Stütznadeln 2 die nötige Stütze darstellen, um das Besteckungsmaterial 8 senkrecht im Bestückungsring 6 zu halten. Grundsätzlich gilt bei Verwendung von künstlichem Besteckungsmaterial hierbei, daß die Summe der Stirnflächen der Stütznadeln 2 zumindest der Summe der Flächen der Wandungen 10 zwischen den Löchern der perforierten Lochplatte 9, gemessen im Bereich des oberen Nadelendes, ergeben muß, um die vorhandenen Zwischenräume zwischen einzelnen beispielsweise zylindrischen Haaren des Besteckungsmaterials 8 auszufüllen. Bei konisch oder beliebig geformten Haaren des Besteckungsmaterials 8 oder bei Reduzierung der Besteckungsmaterialmenge muß die Stärke S und die Länge L der Stütznadeln 2 oder die Form der Stütznadeln 2, z. B. ebenfalls konisch, geändert bzw. angepaßt werden.

Fig. 2 zeigt die auf die Führungsbolzen 4 aufgeschobene perforierte Lochplatte 9 in der Draufsicht. Das in den Löchern der Lochplatte 9 befindliche Bestückungsmaterial 8 ist durch die Wandungen 10 getrennt und somit in eine gewünschte Anzahl von Bündeln unterteilt.

Fig. 3 zeigt eine mit entsprechend der Vorrichtung nach Fig. 1 angeordneten Führungsbolzen 4 versehene zylindrische Formeinrichtung 11. Die nach oben zeigende Fläche der Formeinrichtung 11 weist Formbüchsen 12 auf, die entsprechend der Anordnung der Löcher in der perforierten Lochplatte 9 angeordnet sind. Die in der Formeinrichtung 11 befindlichen Enden 13 der Formbüchsen 12 sind entsprechend der gewünschten Bündelkontur an den Spitzen - in dem dargestellten Ausführungsbeispiel halbrund - geformt. Die Wandungen der Formbüchsen 12 laufen konisch in einer Scheitellinie in der nach oben zeigenden Fläche der Formeinrichtung 11 aus. Die von der Formeinrichtung nach Fig.1 abgezogene perforierte Lochplatte 9, einschließlich des in den Löchern haftenden Besteckungsmaterials 8, ist auf die Führungsbolzen 4 aufgeschoben. Der Abstand zwischen Formeinrichtung 11 und perforierter Lochplatte 9 wird mittels auf die Führungsbolzen 4 aufgeschobener Abstandsrohre 14 bestimmt. Unter Einwirkung von Schwingungen - der mit der Vorrichtung in Wirkverbindung bringbare Schwingungsgeber ist wiederum nicht dargestellt - wird das Besteckungsmaterial 8 in die Formbüchsen 12 der Formeinrichtung 11 eingebracht, wobei das Besteckungsmaterial 8 die perforierte Lochplatte 9 verläßt und die Spitzen des im Bündel unterteilten Besteckungsmaterials 8 in die gewünschte bzw. vorgegebene Kontur bzw. Form gebracht werden. Nach Entfernen der perforierten Lochplatte 9 und der Abstandsrohre 14 ragt das Besteckungsmaterial 8 zumindest eine Lochplattenstärke über die Formeinrichtung 11 hinaus. Zu beachten ist hierbei, daß die Formbüchsen 12 der Formeinrichtung 11 eine entsprechende Tiefe aufweisen müssen, um die Führung des in Bündeln unterteilten Besteckungsmaterials zu gewährleisten. Auf die Führungsbolzen 4 ist eine andere, jedoch gleichartig aufgebaute, und mit Löchern entsprechend der Lage der Formbüchsen 12 der Formeinrichtung 11 versehene perforierte Lochplatte 15 aufgeschoben, wobei das Besteckungsmaterial 8 in die entsprechend angeordneten Löcher gleitet. Die Löcher dieser Lochplatte 15 weisen den gewünschten Durchmesser D2 der herzustellenden Pinsel- oder Bürstenbündel auf. Die Wandungen der Löcher laufen konisch in einer Scheitellinie in der zur Formeinrichtung 11 zeigenden Fläche der Lochplatte 15 aus. Nach Aufschieben der Lochplatte 15 wird eine flüssige Klebemittelschicht auf die wurzelseitigen Enden des in Bündeln unterteilten Besteckungsmaterials 8 aufgebracht. Aufgrund der Kapillarwirkung wird nun das flüssige Klebemittel in die wurzelseitigen Enden des in Bündel unterteilten Besteckungsmaterials 8 gesaugt. Nach aus ausreichender Verfestigung des Klebemittels wird die Lochplatte 15 von der Formeinrichtung 11 abgezogen und anschließend die Bündel aus der Lochplatte 15 entfernt.

### Bezugszeichenliste

- 1: Grundplatte
- 2: Stütznadeln
- 3: Nadelplatte
- 4: Führungsbolzen
- 5: Abstandsrohr
- 6: Bestückungsring
- 7: Seitenflächen
- 8: Besteckungsmaterial
- 9: Lochplatte
- 10: Wandungen
- 11: Formeinrichtung
- 12: Formbüchsen
- 13: Enden der Formbüchsen
- 14: Abstandsrohr
- 15: perforierte Lochplatte
- A: axiale Richtung
- D2: Durchmesser
- H: Höhe
- L: Länge der Stütznadeln

## Patentansprüche

1. Verfahren zum Herstellen von Pinsel- und Bürstenbündeln aus in Bundform gefaßtem künstlichem oder natürlichem Besteckungsmaterial, in dessen wurzelseitigen Bereich im Sinne der Verteilung des Bundes in einzelne Bündel unter Einwirkung von Schwingungen eine perforierte Lochplatte eingebracht wird und anschließend die Bündelspitzen des in den Löchern haftenden Besteckungsmaterials geformt werden, wonach die wurzelseitigen Enden der geformten Bündel mit einem flüssigen Bindemittel verfestigt und aus der Lochplatte entfernt werden,
**dadurch gekennzeichnet,**
daß annähernd in Richtung des Besteckungsmaterials (8) gerichtete Stütznadeln (2) in einen Besteckungsmaterialbund (8) in Richtung auf dessen wurzelseitiges Ende eingeführt werden und deren Anzahl proportional der Anzahl der Löcher der perforierten Lochplatte (9,15) gewählt ist und deren Anzahl, Länge (L), Form und Stärke (S) an der Art, Menge, Länge und Form des Besteckungsmaterials (8) orientiert ist.

2. Verfahren nach Anspruch 1,
**dadurch gekennzeichnet,**
daß die Form der Stütznadeln (2) an die jeweilige Form des Besteckungsmaterials angepaßt ist.

3. Vorrichtung zum Herstellen von Pinsel- und Bürstenbündeln aus in Bundform gefaßtem Besteckungsmaterial, bestehend aus einem mit Boden- und seitlichem Bereich ausgestatteten und das Haarbündel haltenden Besteckungsmaterialhalter und einer auf den Besteckungsmaterialhalter aufsetzbaren perforierten Lochplatte sowie einer der Formung der Kontur der Bündelspitzen dienenden Formeinrichtung,
**dadurch gekennzeichnet,**
daß aus dem Bodenbereich des Besteckungsmaterialhalters (1, 3, 4, 5, 6) zumindest annähernd senkrecht Stütznadeln (2) austreten, deren Anzahl proportional der Anzahl der Löcher der perforierten Lochplatte (9, 15) und deren Anzahl, Länge (L), Form und Stärke (S) an der Art, Menge, Länge und Form des Besteckungsmaterials (8) orientiert ist.

4. Vorrichtung nach Anspruch 3,
**dadurch gekennzeichnet,**
daß der Bodenbereich des Besteckungsmaterialhalters (1,3,4,5,6) durch eine mit Führungselementen (4) versehene Nadelplatte (3) gebildet ist, auf der die Stütznadeln (2) angeordnet sind, deren Anzahl der Anzahl der herzustellenden Bündel entspricht, und daß die Nadelplatte (3) mit einem Schwingungsgeber in Verbindung bringbar ist.

5. Vorrichtung nach Anspruch 4,
**dadurch gekennzeichnet,**
daß die Stütznadeln (2) in hierfür vorgesehenen Öffnungen der Nadelplatte (3) befestigt sind.

6. Vorrichtung nach Anspruch 4 oder 5,
**dadurch gekennzeichnet,**
daß die Stütznadeln (2) auf einer in axialer Richtung bewegbaren Grundplatte (1) befestigt sind und durch entsprechend angeordnete Öffnungen der Nadelplatte (3) treten, wobei die über die Nadelplatte (3) hinausragende Länge der Stütznadeln (2) stufenlos in vorgegebenen Grenzen durch Heben bzw. Senken der Grundplatte (1) einstellbar ist.

7. Vorrichtung nach einem der Ansprüche 4 bis 6,
**dadurch gekennzeichnet,**
daß auf den mit Abstandselementen (5) versehenen Führungselementen (4) der Nadelplatte (3) eine Bestückungseinrichtung (6) angeordnet ist und die Bestückungseinrichtung (6) in axialer Richtung einen Durchbruch aufweist, dessen Seitenwandungen (7) in axialer Richtung verlaufen.

8. Vorrichtung nach Anspruch 7,
**dadurch gekennzeichnet,**
daß die Größe und Randkontur des Durchbruches und der mit Stütznadeln (2) versehene Bereich der Nadelplatte (3) auf den perforierten Bereich und die Randkontur der auf die Bestückungseinrichtung (6) aufsetzbaren perforierten Lochplatte (9) abgestimmt ist.

9. Vorrichtung nach Anspruch 7 oder 8,
**dadurch gekennzeichnet,**
daß die Nadelplatte (3) und die Bestückungseinrichtung (6) einstückig ausgeführt sind.

10. Vorrichtung nach einem der Ansprüche3 bis 9,
**dadurch gekennzeichnet,**
daß bei Herstellen von Bündeln aus künstlichem Besteckungsmaterial (8) die Summe der Stirnflächen aller Stütznadeln (2) und die Summe der im Bereich der Stütznadelspitzen definierten Stirnflächen des Besteckungsmaterials (8) der Fläche des Durchbruches der Bestückungseinrichtung (6) entspricht, wobei die Summe der Stirnflächen der Stütznadeln (2) gleich oder größer der Stirnfläche der Wandungen (10) der perforierten Lochplatte (9) ist.

11. Vorrichtung nach Anspruch 7 oder 8,
**dadurch gekennzeichnet,**
daß der Abstand der Bestückungseinrichtung (6) von der Nadelplatte (3) auf die auf die Länge und Menge des Besteckungsmaterials (8) abgestimmte Länge (L) und Stärke (S) der in den Durchbruch ragenden Stütznadeln (2) abgestimmt ist und die Höhe (H) der Bestückungseinrichtung (6) im wesentlichen auf die Länge des Besteckungsmaterials (8) abgestimmt ist.

12. Vorrichtung nach einem der Ansprüche 4 bis 11,
**dadurch gekennzeichnet,**
daß eine perforierte Lochplatte (9) auf die Führungselemente (4) der Nadelplatte (3) aufschiebbar ist, wobei die Größe der Löcher auf die Art und Menge des zu verwendenden Besteckungsmaterials (8) abgestimmt ist und die Anzahl der Löcher von der Größe der einzelnen Bündel abhängt, daß die zum Wandungsbereich des Besteckungsmaterialhalters (1,3,4,5,6) zeigenden Lochplattenbereiche zwischen den Löchern in jeweils eine Scheitellinie auslaufen und die Lochplatte (9) in durch die Führungselemente (4) vorgegebener Richtung in die über die Bestückungseinrichtung (6) hinausragenden wurzelseitigen Enden des Besteckungsmaterials (8) unter Einwirkung von Schwingungen bzw. Vibrationen absenkbar ist.

13. Vorrichtung nach einem der Ansprüche 8 bis 12,
**dadurch gekennzeichnet,**
daß die Formeinrichtung (11) eine in Anzahl und Verteilung den Löchern der perforierten Lochplatte (9) entsprechende Anzahl von Formbüchsen (12) aufweist und daß bei der Zusammenführung der perforierten Lochplatte (9) mit der Formeinrichtung (11) die Bündel unter Einwirkung von Schwingungen aus den Löchern heraus mit ihren den wurzelseitigen Enden abgewandten Endbereichen in die jeweiligen Formbüchsen (12) eintreten.

14. Vorrichtung nach Anspruch 13,
**dadurch gekennzeichnet,**
daß auf der Formeinrichtung (11) entsprechende Führungselemente (4) so angeordnet sind, daß die von den Führungselementen (4) der Nadelplatte (3) abgezogene perforierte Lochplatte (9) aufschiebbar ist, daß die Formeinrichtung (11) in dem Bereich, der dem perforierten Bereich der Lochplatte (9) gegenüberliegt, eine entsprechende Anzahl von Formbüchsen (12) zur Aufnahme des in den Löchern der perforierten Lochplatte (9) haftenden Besteckungsmaterials (8) aufweist, und daß die Enden (13) der Formbüchsen (12) entsprechend der gewünschten Kontur der Bündel geformt sind.

15. Vorrichtung nach Anspruch 13 oder 14,
**dadurch gekennzeichnet,**
daß die Wandungen der Formbüchsen (12) der Formeinrichtung (11) von den geformten Enden (13) der Formbüchsen (12) konisch in eine Scheitellinie zwischen den jeweiligen Formbüchsen (12) auslaufen.

16. Vorrichtung nach einem der Ansprüche 13 bis 15,
**dadurch gekennzeichnet,**
daß die Tiefe der Formbüchsen (12) an der Art und Länge des Bestekkungsmaterials (8) orientiert ist.

17. Vorrichtung nach einem der Ansprüche 13 bis 16,
**dadurch gekennzeichnet,**
daß eine zusätzliche perforierte Lochplatte (15) über die Führungselemente (4) der Formeinrichtung (11) unter Einwirkung von Schwingungen auf die über die Formeinrichtung (11) hinausragenden wurzelseitigen Enden des Besteckungsmaterials (8) absenkbar ist, daß die Größe der Löcher der zu erzielenden Bündelstärke und die Anzahl der Löcher der Anzahl der Formbüchsen (12) der Formeinrichtung (11) entsprechen und daß die im oberen Bereich der Löcher befindlichen wurzelseitigen Enden mit einer flüssigen Klebemittelschicht versehbar und nach Erhärten der Bindemittelschicht entfernbar sind.

18. Vorrichtung nach einem der Ansprüche 3 bis 17,
**dadurch gekennzeichnet,**
daß alle Komponenten der Vorrichtung großflächig mit der Erdpotentialschicht elektrisch verbunden sind.

## Claims

1. A method for the manufacture of groups of paintbrush bristles and brush bristles from synthetic or natural trimming material which is held in the form of a bundle, in the root region of which a perforated plate provided with holes is arranged for the purpose of distributing the bundle into individual groups by the effects of oscillation, in which the tips of the groups of the trimming material adhering in the holes are then shaped, whereupon the ends, at the root end, of the shaped group are stiffened by means of a liquid bonding agent and are removed from the plate provided with holes,
**characterised in that**
support needles (2) which are oriented approximately in the direction of the trimming material (8) are introduced into a bundle (8) of trimming material, towards the root-side end thereof, and the number of support needles selected is proportional to the number of holes in the perforated plate (9, 15) provided with holes, and in number, length (L), shape and strength (S) the holes are in accordance with the type, quantity, length and form of the trimming material (8).

2. A method according to Claim 1,
**characterised in that**
the shape of the support needles (2) is adapted to suit the respective form of the trimming material.

3. A device for the manufacture of groups of paintbrush bristles and of brush bristles made of a trimming material which is held in the form of a bundle, consisting of a trimming material holder which is fitted with a base region and side region and which holds the groups of bristles, and consisting of a perforated plate provided with holes which can be placed on the trimming material holder and a shaping device which is used to shape the contour of the tips of the groups,
**characterised in that**
issuing from the bottom region of the trimming material holder (1, 3, 4, 5, 6) are at least approximately vertical support needles (2), which in number are proportional to the number of holes in the perforated plate (9, 15) provided with holes and which in number, length (L), shape and strength (S) are dependent on the type, quantity, length and form of the trimming material (8).

4. A device according to Claim 3,
**characterised in that**
the bottom region of the trimming material holder (1, 3, 4, 5, 6) is in the form of a needle plate (3) provided with guide elements (4), on which needle plate the support needles (2) are arranged, which in number correspond to the number of groups to be manufactured, and that the needle plate (3) can be made to communicate with an oscillating means.

5. A device according to Claim 4,
**characterised in that**
the support needles (2) are fixed in openings in the needle plate (3) provided for the purpose.

6. A device according to Claim 4 or Claim 5,
**characterised in that**
the support needles (2) are fixed to an axially movable base plate (1) and pass through appropriately arranged openings in the needle plate (3), wherein the length of the support needles (2) which projects beyond the needle plate (3) is infinitely adjustable within given limits by raising or lowering the base plate (1).

7. A device according to one of Claims 4 to 6,
**characterised in that**
a trimming device (6) is arranged on the guide elements (4), provided with spacers (5), of the needle plate (3), and that the trimming device (6) has an axial opening, the side walls (7) of which extend axially.

8. A device according to Claim 7,
**characterised in that**
the size and edge contour of the opening and the region, provided with support needles (2), of the needle plate (3), are dependent on the region provided with holes and on the peripheral contour of the perforated plate (9) provided with holes which can be placed on the trimming device (6).

9. A device according to Claim 7 or Claim 8,
**characterised in that**
the needle plate (3) and the trimming device (6) are integrally designed.

10. A device according to one of Claims 3 to 9,
**characterised in that**
with the manufacture of groups of synthetic trimming material (8) the sum of the end faces of all the support needles (2) and the sum of the end faces defined in the region of the support needle tips of the trimming material (8) is in correspondence with the surface area of the opening of the trimming device (6), wherein the sum of the end faces of the support needles (2) is equal to, or greater than, the end face of the walls (10) of the perforated plate (9) provided with holes.

11. A device according to Claim 7 or Claim 8,
**characterised in that**
the spacing between the trimming device (6) and the needle plate (3) is dependent on the length (L) and strength (S) of the support needles (2) projecting into the opening, which, in turn, are dependent on the length and quantity of trimming material, and the height (H) of the trimming device (6) is basically in accordance with the length of the trimming material (8).

12. A device according to one of Claims 4 to 11,
**characterised in that**
a perforated plate (9) provided with holes is displaceable onto the guide elements (4) of the needle plate (3), wherein the size of the holes is dependent on the type and amount of trimming material (8) to be used, and the number of holes is dependent on the size of the individual groups, that the regions of the plate provided with holes, which point towards the wall region of the trimming material holder (1, 3, 4, 5, 6), extend between the holes into a vertical line, and the plate (9) provided with holes can be lowered in the direction set by the guide elements (4) into the root-side ends, projecting beyond the trimming device (6), of the trimming material (8), by the effects of oscillating and vibrational movement.

13. A device according to one of Claims 8 to 12,
**characterised in that**
the shaping device (11) has a number of shaping rollers (12) which is in correspondence with the number and distribution of the holes in the perforated plate (9) provided with holes, and that when the perforated plate (9) provided with holes is being guided by the shaping device (11), the end regions, remote from the root-side ends, of the groups enter the respective shaping rollers from the holes (12) by the effects of oscillating movement.

14. A device according to Claim 13,
**characterised in that**
appropriate guide elements (4) are arranged on the shaping device (11) in such a way that the perforated plate (9) provided with holes which is drawn off by the guide elements (4) of the needle plate (3) is displaceable, that in the region which is oppositely disposed to the perforated region of the plate (9) provided with holes, the shaping device (11) has an appropriate number of shaping rollers (12) for receiving the trimming material (8) adhering in the holes of the perforated plate (9) provided with holes, and that the ends (13) of the shaping rollers (12) are shaped in accordance with the desired contour of the group.

15. A device according to Claim 13 or Claim 14,
**characterised in that**
the walls of the shaping rollers (12) of the shaping device (11) pass from the shaped ends (13) of the shaping rollers (12) conically into a vertical line between the respective shaping rollers (12).

16. A device according to one of Claims 13 to 15,
**characterised in that**
the depth of the shaping rollers (12) is in accordance with the type and length of the trimming material (8).

17. A device according to one of Claims 13 to 16,
**characterised in that**
an additional perforated plate (15) provided with holes can be lowered by the guide elements (4) of the shaping device (11) by the effects of oscillatory movement onto the root-side ends of the trimming material (8) projecting beyond the shaping device (11), that the size of the holes is in correspondence with the strength of the group to be made, and the number of holes is in correspondency with the number of shaping rollers (12) of the shaping device (11), and that the root-side ends, disposed in the upper region of the holes, can be provided with a layer of liquid adhesive and can be removed after the layer of bonding agent has hardened.

18. A device according to one of Claims 3 to 17,
**characterised in that**
all components over the surface area of the device are electrically connected to the earth potential.

## Revendications

1. Un traité pour la fabrication de pinceaux et bonds de brosse à partir de matériel de brosse naturel ou artificiel lequel est assemblé en bottes, dans la région des racines de ces bottes on glisse une plaque perforée par dessus, sous l'influence de vibrations ceci est réalise, ensuite se forment des petits bottes séparées, tandis que les pointes des bottes sont inserrés dans une plaque trouée qui lui donne le contour, les bouts à la racine des bottes sont ensuite collés ensemble et retirés de la plaque perforée en question, caractérisés par le fait, que ci-avant veut montrer que les aiguilles de support (2) dirigés à peu près dans la direction du matériel de brosse (8) sont introduits dans les bottes de matériel formé et en direction de leur racines, que la quantité d'aiguilles est proportionnel au nombre de trous dans la plaque perforée (9, 15) que leur nombre, leur longueur (L), la forme et l'épaisseur (S) sont orientés d'après la sorte de matériel utilisé (8) ainsi qu'à la quantité la longueur et la forme de celui-ci.

2. Traité suivant la revendication 1, caractérisé par le fait que la forme des aiguilles (2) est adatée à la forme du matériel de brosse utilisé.

3. Dispositif pour la fabrication de bottes de pinceaux et bottes de brosse fait de matériel de brosse cindé en forme de bottes séparés, ceci au moyen d'un support de matériel avec fond et côtes, ce support retient les cheveux et est surmonté par une plaque perforée et un dispositif de formation qui donne le contour au pointes des bottes de brosse, caractérisés par, le fait qu'à partir du fond du support de matériel (1,3,4,5,6) sortent des aiguilles de support (2), et leur nombre correspond au nombre de trous dans la plaque perforée (9, 15) et leur nombre, leur longueur (L), leur forme et épaisseur (S) est orienté à la sorte de matériel utilisé ainsi qu'à la quntité, la longueur et forme du matériel.

4. Dispositif suivant la revendication 3, caractérisé par le fait que dans le fond du support de matériel (1,3,4,5,6) il se trouve une plaque à aiguilles (3) pourvu de pignons de guidage (4), sur celle-ci sont arrangés des aiguilles de support (2) leur nombre correspond au nombre de bottes à fabriquer et la plauqe à aiguilles es t en contact avec un vibrateur.

5. Dispositif suivant la revendication 4, caractérisé par le fait que les aiguilles de support (2) sont fixés dans la plaque à aiguilles et ce dans les trous prévus.

6. Dispositif suivant la revendications 4 ou 5, caractérisé par le fait que les aiguilles de support (2) sont montés dans une plaque de base (1) qui peut pivoter en direction axiale, ils pénètrent dans les trous de la plaque à aiguilles (3) et les aiguilles qui surmontent la plaque à aiguilles (3) sont arrangeables en abaissant ou levant la plaque de fond ou de support (1).

7. Dispositif suivant la revendication 4 à 6, caractérisé par le fait que un dispositif d'assemblage set monté sur les elements de guidage qui se trouvent dans la plaque à aiguilles (3) le dispositif d'assemblage est fendu en direction axiale et les côtes de cette fente (7) ont la directio axiale.

8. Dispositif suivant la revendication 7, caractérisé par le fait que la dimension et le contour aux bords de la fente est orienté d'après la plaque perforée (9), cette plaque perforée (9) est glissée sur le dispositif d'assemblage (6).

9. Dispositif suivant la revendication 7 ou 8, caractérisé par le fait que la plaque à aiguilles (3) et le dispositif d'assemblage (6) sont faits d'une seule pièce.

10. Dispositif suivant la revendication 3 à 9, caractérisé par le fait que pour la fabrications de bottes faits de matériel artificiel la somme des aires du front de tous les aiguilles et la somme del'aire du front de matériel de brosse sont égal à l'aire des ouvertures du support même.

11. Dispositiv suivant la revendication 7 ou 8, caractérisé par le fait que la distance entre le dispositif (6) et la plaque à aiguilles (3) correspond à la longueur du matériel de brosse et à sa quantité. Et correspond également à la longueur (L) et épaisseur (S) des aiguilles de support. La hauteur (H) du dispositif d'assemblage correspond à la longueur du matériel de brosse.

12. Dispositif suivant la revendication 4 à 11, caractérisé par le fait que une plaque perforée (9) est glissée par des elements de guidage par dessus la plaque à aiguilles (3), la dimension des trous correspond à la sorte de matériel de brosse utilisé ainsi qu'à leur quantité. Le nombre de trous dépend de la dimension des bottes. Les parties de la plaque perforée qui s'orientent vers les côtés non perforées du support de matériel de brosse sont dans un ligne droite. La plaque perforée à son tour glisse par des guides sur le dispositif d'assemblage (6) sous l'influence de vibrations.

13. Dispositif suivant la revendication 8 à 12, caractérisé par le fait que le dispositif de formation (11) dispose d'un nombre de pignons de guidage (12) qui correspond au nombre et à la repartition des trous de la plaque perforée (9). Pendant l'assemblage de la plaque perforée (9) et du dispositif de formation (11) les bottes sortent de leur trous et rentrent dans les tuyaux de formations (12) à leur racines sous l'influence de vibrations.

14. Dispositif suivant la revendication 13, caractérisé par le fait que sur le dispositif de formation se trouvent des elements de guidage (4) de la sorte que la plaque à aiguilles et la plaque perforée peuvent être glissés l'une sur l'autre. Dans le dispositif de formation il y a un certain nombre de tuyaux de formation qui absorbent le matériel de brosse qui sort des trous de la plaque perforée. Les bouts des bottes sont formés forcément par les fonds de ces tuyaux.

15. Dispositif suivant la revendication 13 ou 14, caractérisé par le fait que les côtes des tuyaux de formation (12) du dispositif de formation (11) sont d'une maniére conique à partir du fond jusqu'au bout.

16. Dispositif suivant la revendication 13 à 14, caractérisé par le fait que la profondeur des tuyaux de formation dépend de la sorte et de la longueuer du matériel de brosse.

17. Dispositif suivant la revendication 13 à 16, caractérisé par le fait que une plaque perforée (15) peut être glissée par moyen d'elements de guidage sur le dispositif de formation (11) sous l'influence de vibrations. Le diamètre des trous correspond à la sorte des bottes de brosse que l'on veut obtenir. La partie supérieure des bottes sont pourvus de colle à leur racine. Aprés durcissement de cette couche on peut retirer les bottes du dispositif.

18. Traité pour l'utilisation de l'arrangement, caracterisé par le fait que tous les composants de l'arrangement pour fabriquer sont mis à la terre, le vibrateur, les plans de travail, les personnes et les différents composants au potentiel de la masse.
